# EUROPÄISCHE PATENTSCHRIFT

(11) **EP 0 885 450 B1**
(45) Veröffentlichungstag und Bekanntmachung des Hinweises auf die Patenterteilung: **25.08.1999**
(21) Anmeldenummer: 97915302.0
(22) Anmeldetag: 24.02.1997
(51) Int. Cl.: H01H 51/22

(54) **ELEKTROMAGNETISCHES SCHALTGERÄT**
ELECTROMAGNETIC SWITCHING DEVICE
DISPOSITIF DE COMMUTATION ELECTROMAGNETIQUE

(30) Priorität: 06.03.1996 DE 19608729
(43) Veröffentlichungstag der Anmeldung: 23.12.1998
(73) Patentinhaber: SIEMENS AKTIENGESELLSCHAFT, 80333 München (DE)
(72) Erfinder: GÖBEL, Ralph-Ronald, D-92224 Amberg (DE); SÖRGEL, Norbert, D-92224 Amberg (DE); PFAB, Hans, D-92256 Hahnbach (DE)
(86) Internationale Anmeldenummer: DE9700331
(87) Internationale Veröffentlichungsnummer: WO9733293

(56) Entgegenhaltungen:
- EP-A- 0 078 324
- EP-A- 0 380 693
- DE-A- 3 908 319
- DE-A- 3 932 274
- DE-B- 1 140 622
- US-A- 3 984 795

## Beschreibung

Die Erfindung bezieht sich auf ein elektromagnetisches Schaltgerät, in welchem ein Anker in einem elektromagnetischen Block an einem Ende eines Tauchkernteils mit einer Ankerplatte versehen ist, eine Wicklung um einen Spulenkörper gewickelt ist, in dessen axialer Öffnung der Tauchkernteil des Ankers axial verschiebbar eingesetzt ist, ein inneres Joch um die Wicklung herum angeordnet ist und der äußeren Oberfläche der Ankerplatte des Ankers zugewandt ist, ein äußeres Joch derart angeordnet ist, daß es dem inneren Joch gegenüberliegt, wobei ein Permanentmagnet zwischen diesen eingefügt ist, und daß es einem Teil des inneren Jochs zugewandt ist, welches der Ankerplatte gegenüberliegt, um deren Verschiebungsweg zu begrenzen, und bewegliche Kontakte eines Kontaktblocks durch eine Ankopplungseinrichtung mittels Verschiebung des Ankers veranlaßt sind, Kontakt mit ortsfesten Kontakten herzustellen bzw. zu unterbrechen.

Das gattungsgemäße Schaltgerät ist aus der DE 39 08 319 A1 bekannt. Hier ist das äußere Joch U-förmig ausgebildet. Es liegt dem anderen Ende des Tauchkernteils derart gegenüber, daß es senkrecht und benachbart zu diesem liegt. Ein magnetischer Zylinder ist in die axial verlaufende Öffnung des Spulenkörpers eingesetzt, diese Ausführung hat reduzierte Anziehungskräfte während der Wicklungsaberregung zur Folge. Zugleich werden die Anziehungskräfte bei der Wicklungserregung mit dem Nennstrom erhöht, womit eine hocheffiziente Betätigung erreicht wird.

Weiterhin ist ein elektromagnetisches Schaltgerät mit einem elektromagnetischen Block aus der US-PS 4,509,026 bekannt.

Der elektromagnetische Block umfaßt hier einen Anker, der einen Tauchkern aufweist sowie zwei Ankerplatten, welche an den beiden Enden des Tauchkerns befestigt sind. Außerdem gehört zum elektromagnetischen Block eine um den Tauchkern des Ankers gewickelte Wicklung, innere Joche, die am Umfang der Wicklung und zwischen den zwei Ankerplatten angeordnet sind, und äußere Joche, die außerhalb der inneren Joche angeordnet sind. Zwischen den inneren und den äußeren Jochen sind Permanentmagnete eingefügt. Der Kern wird hier zwischen einer vorwärtigen und einer rückwärtigen Position bewegt, wobei er durch die inneren und äußeren Joche zurückgehalten wird, wenn die Wicklung erregt bzw. aberregt ist und ein Kontaktgeber dadurch betätigt wird, um einen Kontakt herzustellen bzw. zu unterbrechen. Der magnetische Fluß des Permanentmagneten überlagert den Fluß der Wicklung dabei entweder positiv oder negativ. Bei dieser Anordnung müssen allerdings stets Zwischenräume oder Permanentmagneten im magnetischen Fluß der Wicklung vorhanden sein.

Der Erfindung liegt die Aufgabe zugrunde, ein elektrisches Schaltgerät der obengenannten Art mit einem Magnetsystem, insbesondere einem Gleichstrommagnetsystem mit Dauermagnetunterstützung zu schaffen, das bei geringer Verlustleistung und geringem Raumbedarf mehrere Öffner- und Schließerkontakte effizient betätigt.

Die Aufgabe wird erfindungsgemäß dadurch gelöst, daß das innere Joch zusätzlich derart ausgebildet ist, daß es dem anderen Ende des Tauchkernteils derart gegenüberliegt, daß es senkrecht und benachbart zu diesem liegt, und daß ein magnetischer Zylinder, welcher eine axiale Länge aufweist, die hinreichend größer ist, als die Wandstärke des Jochs an dessen Teil, der diesem anderen Ende des Tauchkernteils zugewandt ist, in die axial verlaufende Öffnung des Spulenkörpers, dabei das andere des Tauchkernteils umgebend, eingesetzt ist, so daß er in Höhe desjenigen Teils des inneren Jochs, welcher dem äußeren Ende des Tauchkernteils zugewandt ist, liegt.

Dadurch, daß die axiale Länge des magnetischen Zylinders hinreichend größer ist als die Wandstärke des Jochs an dessen Teil, der diesem anderen Ende des Tauchkernteils zugewandt ist, wird ein ausreichender magnetischer Leitwert zum Übertritt der magnetischen Kraftlinien zwischen dem Joch und dem Tauchkernteil gewährleistet. Der Ausdruck "hinreichend größer" beinhaltet die Forderung nach einem ausreichenden magnetischen Leitwert und ist nicht als Mindestverhältnis zwischen der axialen Länge des Magnetzylinders und der Wandstärke des Jochs zu verstehen, da dieses Verhältnis auch von der Breite des Jochs abhängt.

Die Unteransprüche geben vorteilhafte Weiterbildungen der Erfindung wieder.

Aus der DE 39 32 274 A1 ist eine Anordnung zur Verbindung von Kontaktbrückenträger und Magnetanker bei Kleinschützen entnehmbar, bei der ein inneres Joch Vorsprünge zur Halterung eines Permanentmagneten aufweist.

Die DE-AS 1 140 622 offenbart einen Tauchkern mit einem Hohlraum zur Aufnahme einer Rückstellfeder.

Ein Ausführungsbeispiel der Erfindung wird im folgenden anhand einer Zeichnung näher erläutert.
- FIG 1: zeigt eine perspektivische Ansicht des elektromagnetischen Blocks gemäß der vorliegenden Erfindung im zusammengebauten Zustand;
- FIG 2: zeigt einen Vertikalschnitt durch den elektromagnetischen Block nach FIG 1 in AUS-Stellung;
- FIG 3: zeigt eine perspektivische Ansicht des elektromagnetischen Blocks gemäß der Erfindung nach Einbau in einer Magnetkammer;
- FIG 4: zeigt eine perspektivische Explosionsansicht des elektromagnetischen Blocks mit einem Gehäuseunterteil;
- FIG 5: zeigt einen Vertikalschnitt durch den elektromagnetischen Block nach FIG 1 in EIN-Stellung.

In FIG 1 bis FIG 5 ist der elektromagnetische Block 1 eines Schaltgeräts gemäß der vorliegenden Erfindung dargestellt. Dieser ist in einem Gehäuseunterteil 2 gemäß FIG 3,4 angeordnet, das am oberen Ende offen ist, um einen hier nicht dargestellten Kontaktblock aufzusetzen, der durch den elektromagnetischen Block 1 betätigt wird. Der elektromagnetische Block 1 umfaßt einen Spulenwicklungskörper 3 mit einem dem Kontaktblock zugewandten oberen 4 und einem diesem abgewandten unteren Flansch 5. Um den Spulenwicklungskörper 3 ist eine Wicklung 6 gewickelt. Der Spulenwicklungskörper 3 weist eine axiale Öffnung 7 auf und ist Teil eines Spulenkörpers 8, an den die Anschlüsse für die Wicklung 6 angebracht sind. In der axialen Öffnung 7 ist ein Tauchkernteil 9 eines Ankers 10 verschieblich eingesetzt. Am oberen, dem Kontaktblock zugewandten Tauchkernteilende steckt eine Ankerplatte 11 auf einem zylindrischen Fortsatz 12. Das untere, dem Boden des Gehäuseunterteils 2 zugewandte Tauchkernteilende weist eine zylindrische Ausnehmung 13 zur Aufnahme einer nichtdargestellten Abdruckfeder auf, die sich andererseits am Gehäuseunterteil 2 abstützt und die Kontakte des Kontaktblocks im stromlosen Zustand des elektromagnetischen Blocks 1 im AUS-Zustand hält. Auf einander gegenüberliegenden Seiten der Wicklung 6 und dieser eng benachbart, ist jeweils eine U-förmige Jochhälfte 14 eines inneren Jochs 15 angeordnet. Beide Jochhälften 14 sind aus einem plattenförmigen Mittelteil 16 gebildet, an dessen Enden Schenkel 17, 18 rechtwinklig sich fortsetzen. Im montierten Zustand gemäß FIG 2,3,5 verlaufen die Mittelteile 16 parallel zum Tauchkernteil 9 zwischen den Flanschen 4,5, während die dem Kontaktblock zugewandten oberen Schenkel 17 an der Außenfläche des oberen Flansches 4 senkrecht ausgerichtet zu dem Tauchkernteil 9 anliegen und sich nahezu bis zum zylindrischen Spulenwicklungskörper 3 mit der axialen Öffnung 7 erstrecken. In dieser steckt auf der dem Boden des Gehäuseunterteils 2 zugewandten Seite ein magnetischer Zylinder, hier als Buchse 19 ausgebildet, der in geringfügigen Abstand um den Tauchkernteil 9 herumliegt und einen sich über den unteren Flansch 5 erstreckenden Überstand hat, den die unteren Schenkel 18 der inneren Jochhälften 14 formschlüssig umgreifen. Im zusammengebauten Zustand liegen die oberen Schenkel 17 näher an der Wicklung 6 als die Ankerplatte 11. Der obere Flansch 4 ragt über die Außenflächen der oberen Schenkel 17 und stellt für die Ankerplatte 11 einen Anschlag 20 dar, durch den bei angezogenem Anker 10 ein geringer Zwischenraum sichergestellt wird.

Außen um das innere Joch 15 herum ist ein äußeres Joch 21 angeordnet, wobei zwei plattenförmige Permanentmagnete 26 so zwischen diese geschoben sind, daß sie entlang der Mittelteile 16 verlaufen. Das äußere Joch ist aus zwei L-förmigen Jochhälften 22 mit jeweils einem Hauptplattenteil 23 und einem rechtwinklig abgewinkelten Schenkelteil 24 gebildet. Die Hauptplattenteile 23 sind parallel zu dem Tauchkernteil 9 des Ankers 10 ausgerichtet. Die einander zugewandten Schenkelteile 24 bilden eine Öffnung, die zur Durchführung eines am Anker 10 befestigten Ankopplungsteils 29 zur Betätigung des Kontaktblocks dient. Sie liegen parallel zu den oberen Schenkeln 17 des inneren Jochs 15, wobei im Zwischenraum zwischen beiden die Ankerplatte 11 angeordnet ist. An den Innenflächen der Schenkelteile 24 ist ein Antiklebeblech 25 befestigt, das zur Verbindung des Ankopplungsteils 29 mit dem Anker 10 und seiner Durchführung einen quadratischen Ausschnitt aufweist. Zur Fixierung der Permanentmagneten 26 ist das innere Joch 15 gemäß FIG 3 oder das äußere Joch 21 gemäß FIG 2 mit Vorsprüngen 27 bzw. 28 versehen.

Die Funktion des elektromagnetischen Blocks 1 gemäß der vorliegenden Erfindung soll im Folgenden erläutert werden. Solange die Wicklung 6 stromlos ist, liegt die Ankerplatte 11 des Ankers 10 an den Schenkelbereichen 24 des äußeren Jochs 21, wobei das Antiklebeblech 25 den erforderlichen Abstand gewährleistet, der ein "Kleben" an dem äußeren Joch 21 verhindert. In dieser Position wird der Anker 10 über zwei magnetische Kreise (siehe FIG 2) gehalten, die durch den Tauchkernteil 9, die Ankerplatte 10, das äußere Joch 21, die beiden Permanentmagneten 26, das innere Joch 15 und die Buchse 19 in der genannten Reihenfolge geschlossen sind. Bei Erregung der Wicklung 6 wird der Anker 10 in Richtung des Gehäuseunterteil-Bodens angezogen, wobei mit Annäherung der Ankerplatte 11 an die oberen Schenkel 17 des inneren Jochs 15 der magnetische Widerstand der magnetischen Kreise, über die sich der magnetische Fluß ausbildet, abnimmt und mit einer Zunahme der Kraftwirkung auf den Anker 10 einhergeht. Dabei wird eine am unteren Tauchkernteilende 9 eingelegte, zeichnerisch nicht dargestellte, Abdruckfeder komprimiert. Letztere dient lediglich dazu, den Anker 10 nach Abschaltung der Erregung der Wicklung 6 in die oben beschriebene, den AUS-Zustand der Kontakte herstellenden Position zu drücken, in der dann der eigentliche Halt des Ankers 10 durch die Permanentmagnete 26 bewirkt wird.

## Patentansprüche

1. Elektromagnetisches Schaltgerät, in welchem ein Anker (10) in einem elektromagnetischen Block (1) an einem Ende eines Tauchkernteils (9) mit einer Ankerplatte (11) versehen ist, eine Wicklung (6) um einen Spulenkörper (8) gewickelt ist, in dessen axiale Öffnung (7) der Tauchkernteil (9) des Ankers (10) axial verschiebbar eingesetzt ist, ein inneres Joch (15) um die Wicklung (6) herum angeordnet ist und der äußeren Oberfläche der Ankerplatte (11) des Ankers (10) zugewandt ist, ein äußeres Joch (21) derart angeordnet ist, daß es dem inneren Joch (15) gegenüberliegt, wobei ein Permanentmagnet (26) zwischen diesen eingefügt ist, und daß es einem Teil des inneren Jochs (15) zugewandt ist, welches der Ankerplatte (11) gegenüber liegt, um deren Verschiebungsweg zu begrenzen, und bewegliche Kontakte eines Kontaktblocks durch eine Ankopplungseinrichtung (29) mittels Verschiebung des Ankers (10) veranlaßt sind, Kontakt mit ortsfesten Kontakten herzustellen bzw. zu unterbrechen, **dadurch gekennzeichnet**, daß das innere Joch (15) zusätzlich derart ausgebildet ist, daß es dem anderen Ende des Tauchkernteils (9) derart gegenüberliegt, daß es senkrecht und benachbart zu diesem liegt, und daß ein magnetischer Zylinder (19), welcher eine axiale Länge aufweist, die hinreichend größer als die Wandstärke des inneren Jochs (15) an dessen Teil, der diesem anderen Ende des Tauchkernteils (9) zugewandt ist, in die axial verlaufende Öffnung (7) des Spulenkörpers (8), dabei das andere Ende des Tauchkernteils (9) umgebend, eingesetzt ist, so daß er in Höhe desjenigen Teils des inneren Jochs (15), welcher dem äußeren Ende des Tauchkernteils (9) zugewandt ist, liegt.

2. Elektromagnetisches Schaltgerät nach Anspruch 1, **dadurch gekennzeichnet**, daß das andere Ende des Tauchkernteils (9) einen Hohlraum (13) zur Aufnahme einer Abdruckfeder aufweist.

3. Elektromagnetisches Schaltgerät nach Anspruch 1 oder 2, **dadurch gekennzeichnet**, daß das innere Joch (15) mit Vorsprüngen (27) zur Halterung des Permanentmagneten (26) aufweist.

## Claims

1. Electromagnetic switching device in which an armature (10) is provided in an electromagnetic block (1) at one end of a plunger core part (9) with an armature plate (11), a winding (6) is wound around a coil former (8) into whose axial opening (7) the plunger core part (9) of the armature (10) is inserted in an axially displaceable fashion, an inner yoke (15) is arranged around the winding (6) and faces the outer surface of the armature plate (11) of the armature (10), an outer yoke (21) is arranged in such a way that it is situated opposite the inner yoke (15), a permanent magnet (26) being inserted between said yokes, and that it faces a part of the inner yoke (15) which is situated opposite the armature plate (11) in order to limit the displacement path of the latter, and movable contacts of a contact block are caused by a coupling device (29), by means of displacing the armature (10), to make or break contact with fixed contacts, characterized in that the inner yoke (15) is additionally constructed in such a way that it is situated opposite the other end of the plunger core part (9) in such a way that it is situated at right angles to and adjacent to the latter, and in that a magnetic cylinder (19), which has an axial length which is sufficiently larger than the wall thickness of the inner yoke (15) at the part thereof which faces this other end of the plunger core part (9), is inserted into the axially extending opening (7) of the core former (8), surrounding the other end of the plunger core part (9) in the process, with the result that said cylinder is situated at the level of that part of the inner yoke (15) which faces the outer end of the plunger core part (9).

2. Electromagnetic switching device according to Claim 1, characterized in that the other end of the plunger core part (9) has a cavity (13) for holding a press-away spring.

3. Electromagnetic switching device according to Claim 1 or 2, characterized in that the inner yoke (15) has projections (27) for holding the permanent magnets (26).

## Revendications

1. Dispositif de commutation électromagnétique, dans lequel un induit (10) dans un bloc (1) électromagnétique est pourvu d'une plaque (11) d'induit à une extrémité d'une partie (9) de noyau plongeur, un bobinage (6) est enroulé autour d'une carcasse (8) de bobine dont l'ouverture (7) axiale reçoit à coulissement axial la partie (9) de noyau plongeur de l'induit (10), une culasse (15) intérieure est disposée tout autour du bobinage (6) et est tournée vers la surface extérieure de la plaque (11) de l'induit (10), une culasse (21) extérieure est disposée de telle sorte qu'elle fait face à la culasse (15) intérieure, un aimant (26) permanent étant inséré entre les deux culasses, et qu'elle est tournée vers une partie de la culasse (15) intérieure qui fait face à la plaque (11) d'induit afin de limiter la course de coulissement de cette dernière, et des contacts mobiles d'un bloc de contacts sont amenés, par un élément (29) d'accouplement et au moyen du coulissement de l'induit (10), à réaliser ou interrompre le contact avec des contacts fixes, **caractérisé** en ce que la culasse (15) intérieure est en outre réalisée de telle sorte qu'elle fait face à l'autre extrémité de la partie (9) de noyau plongeur de telle sorte qu'elle en est voisine en lui étant perpendiculaire, et en ce qu'un cylindre (19) magnétique, qui possède une longueur axiale qui est suffisamment supérieure à l'épaisseur de paroi de la culasse (15) intérieure sur la partie de cette dernière qui est tournée vers cette autre extrémité de la partie (9) de noyau plongeur, est introduit dans l'ouverture (7) axiale de la carcasse (8) de bobine, en entourant alors l'autre extrémité de la partie (9) de noyau plongeur, de telle sorte qu'il se trouve au niveau de la partie de la culasse (15) intérieure qui est tournée vers l'extrémité extérieure de la partie (9) de noyau plongeur.

2. Dispositif de commutation électromagnétique suivant la revendication 1, **caractérisé** en ce que l'autre extrémité de la partie (9) de noyau plongeur comporte une cavité (13) pour recevoir un ressort repousseur.

3. Dispositif de commutation électromagnétique suivant la revendication 1 ou 2, **caractérisé** en ce que la culasse (15) intérieure est pourvue de saillies (27) pour maintenir l'aimant (26) permanent.
